# EUROPÄISCHE PATENTSCHRIFT

(11) **EP 0 123 077 B1**
(45) Veröffentlichungstag und Bekanntmachung des Hinweises auf die Patenterteilung: **01.06.1988**
(21) Anmeldenummer: 84102416.9
(22) Anmeldetag: 07.03.1984
(51) Int. Cl.: B25H 3/00

(54) **Werkzeug-Lagereinrichtung**
Tool bearing
Récipient d'outillage

(30) Priorität: 24.03.1983 DE 8308744 U
(43) Veröffentlichungstag der Anmeldung: 31.10.1984
(73) Patentinhaber: Hahn & Kolb GmbH & Co., D-70173 Stuttgart (DE)
(72) Erfinder: Brauner, Gerhard, D-7272 Altensteig (DE); Kaltemorgen, Günther, D-5952 Attendorn (DE)
(74) Vertreter: Hoeger, Stellrecht & Partner

(56) Entgegenhaltungen:
- DE-A- 2 918 440
- DE-B- 2 619 151
- GB-A- 1 595 041

## Beschreibung

Die Erfindung betrifft eine Werkzeug-Lagereinrichtung mit einem ungefähr kastenförmigen Werkzeugträger, der eine ungefähr quaderförmige Basis sowie einen oberen Tragplattenabschnitt besitzt, welcher mit seinem Rand einen Einhängeflansch bildet und zum Einsetzen von Werkzeugschäften in seiner Oberseite mehrere Öffnungen aufweist, an die sich nach unten als rohrförmige Ansätze ausgebildete Schaftaufnahmen anschliessen.

Bei einem bekannten derartigen Werkzeugträger (DE-AS 2619151) ist der Tragplattenabschnitt unmittelbar an die Basis angeformt und bildet mit dieser und den eingeformten Schaftaufnahmen ein einstückiges Kunststoffteil, das entweder aus Struktur-Schaumkunststoff besteht oder als Kunststoff-Spritzgussteil ausgebildet ist. Der Tragplattenabschnitt ist in Querrichtung gegenüber der Basis versetzt und ragt über diese an einer Längs- und an einer Schmalseite hinaus.

Dieser bekannte Werkzeugträger hat verschiedene Nachteile: Er macht vor allem teuere Werkzeuge erforderlich. Wegen des Überstands des Tragplattenabschnitts über die Basis benötigt der bekannte Werkzeugträger ausserdem mehr Stellfläche als dies aufgrund der Grundrissfläche von Basis bzw. Tragplattenabschnitt an sich erforderlich wäre.

Der Erfindung lag die Aufgabe zugrunde, diese bekannte Werkzeug-Lagereinrichtung so zu verbessern, dass sich die Herstellungskosten für den Werkzeugträger vermindern lassen. Ausgehend von einer Lagereinrichtung der eingangs erwähnten Art lässt sich diese Aufgabe erfindungsgemäss dadurch lösen, dass die Basis, der Tragplattenabschnitt und die Schaftaufnahmen als separat hergestellte Teile ausgebildet sind, dass die Schaftaufnahmen mit dem Tragplattenabschnitt und der letztere mit der Basis verbunden sind bzw. ist und dass zwischen Basis und Tragplattenabschnitt eine Halteplatte vorgesehen ist, die eine der Anzahl der Schaftaufnahmen entsprechende Anzahl von Löchern für einen passenden Eingriff der Werkzeugschäfte bzw. der Schaftaufnahmen besitzt. Auf diese Weise kommt man zu verhältnismässig einfachen und daher billigen Werkzeugen für die Herstellung der Basis, des Tragplattenabschnitts und der Schaftaufnahmen, und die einzelnen Teile des erfindungsgemässen Werkzeugträgers lassen sich schnell und billig miteinander verbinden, was z.B. durch Kleben, Schweissen oder (bei entsprechender Gestaltung) durch Verrasten erfolgen kann. Infolge der Halteplatte lassen sich auch schwere Werkzeuge ohne weiteres halten und am Kippen hindern, da durch die Halteplatte die unteren Enden der Werkzeugschäfte bzw. der Schaftaufnahmen noch einmal gehalten werden - aus dem vorstehenden ergibt sich im übrigen, dass man durch die Halteplatte statt der Schaftaufnahmen auch die Werkzeugschäfte unmittelbar abstützen kann. Die erfindungsgemässe Lösung empfiehlt sich besonders dann, wenn Werkzeugträger mit unterschiedlicher Anzahl von Schaftaufnahmen gefordert werden, weil dann bei der einfachsten Ausführungsform des erfindungsgemässen Werkzeugträgers lediglich die Herstellungswerkzeuge für den Tragplattenabschnitt und die Halteplatte mehrfach benötigt werden, wobei es sich empfiehlt, die Basis an ihrer Oberseite mit einer Öffnung zum Einsetzen der Halteplatte zu versehen, um nicht für die gesamte Basis in Abhängigkeit von der Anzahl und der Grösse der Schaftaufnahmen mehrere Herstellungswerkzeuge bereithalten zu müssen. Bei der erfindungsgemässen Lagereinrichtung bedarf es auch dann, wenn Werkzeugschäfte unterschiedlicher Grösse in den Werkzeugträger eingesteckt werden sollen, nur mehrerer Varianten eines Teils der Herstellungswerkzeuge, nämlich der Herstellungswerkzeuge für die Herstellung der Schaftaufnahmen und des Tragplattenabschnitts, ggf. auch der Halteplatte, oder eines Teils dieser Elemente der erfindungsgemässen Lagereinrichtung, wie sich aus dem folgenden noch ergeben wird.

Auch andere bekannte Werkzeug-Lagereinrichtungen (DE-A 2918440 und GB-B 1595041) konnten das erfindungsgemässe Lösungsprinzip nicht nahelegen. Zum einen weisen diese anderen bekannten Werkzeug-Lagereinrichtungen keinen Einhängeflansch auf. Des weiteren zeigt die DE-A 2918440 eine Werkzeug-Lagereinrichtung in Form einer Kassette, die einen einstückigen Grundkörper besitzt, so dass dieser Stand der Technik nicht weiterführt als die DE-B 2619151.

Schliesslich liegt der bekannten Werkzeug-Lagereinrichtung nach der GB-B 1 595 041 ein völlig anderes Aufbauprinzip als der erfindungsgemässen Lagereinrichtung zugrunde: während die letztere eine im wesentlichen horizontale Teilung des Werkzeugträgers vorsieht, besitzt die bekannte Lagereinrichtung nach der GB-B 1 595041 einen Werkzeugträger, der sich in verschiedene Rahmenschenkel sowie seitliche Halteleisten zerlegen lässt. Auch werden in diesem bekannten Werkzeugträger die Schaftaufnahmen nur oben abgestützt, so dass schwere Werkzeuge beim Transport der bekannten Werkzeug-Lagereinrichtung leicht kippen können.

Bei einer bevorzugten Ausführungsform der vorliegenden Erfindung ist der Tragplattenabschnitt über Stützen mit der Basis verbunden. Diese Stützen können ein oder mehrere separate Teile bilden, z.B. einen oben und unten offenen rechteckigen Rahmen. Zu bevorzugen ist es jedoch, wenn die Stützen, die insbesondere die Form zweier parallel zueinander verlaufender Wände haben, an den Tragplattenabschnitt angeformt sind. Auch dann lässt sich der letztere noch mit einem verhältnismässig einfachen Werkzeug herstellen. Bei dieser bevorzugten Ausführungsform ist eine Rastverbindung zwischen der Basis und den Stützen vorgesehen.

Für den Hauptteil der Basis kann dann also immer dasselbe Bauelement verwendet werden, und nur die Halteplatte ist in Abhängigkeit von der Anzahl und Grösse der Schaftaufnahmen zu variieren. Für die Herstellung dieser Halteplatte genügt aber ein ganz einfaches und deshalb entsprechend billiges Werkzeug.

Aufgrund derselben Gesichtspunkte empfiehlt es sich, den Tragplattenabschnitt an seiner Oberseite mit einer Öffnung oder Ausnehmung zum Einlegen einer Deckplatte zu versehen, die mit Öffnungen für die Schaftaufnahmen versehen ist. Besonders empfehlenswert sind Schaftaufnahmen, die im Bereich ihrer oberen Enden radiale Vorsprünge, insbesondere einen Flansch, besitzen, der dann auf der Deckplatte aufliegt.

Um den Platzbedarf nebeneinander angeordneter Werkzeugträger zu verkleinern, werden diese so gestaltet, dass der Tragplattenabschnitt - in der Draufsicht - nicht über die Basis hinausragt.

Besonders vorteilhaft ist eine Lagereinrichtung, bei der der Einhängeflansch des Werkzeugträgers nach unten abgewinkelt ist und sich im Vertikalabstand von der Basisoberseite befindet und bei der ferner ein horizontal verlaufender Halter zum Einhängen mehrerer nebeneinander angeordneter Werkzeugträger vorgesehen ist, dessen Profil einen Vorsprung zum Eingreifen zwischen Basisoberseite und Einhängeflansch sowie einen an diesen Vorsprung angeformten, stehenden Steg zum Hintergreifen des Einhängeflanschs aufweist.

Bei den verschiedenen Teilen des erfindungsgemässen Werkzeugträgers handelt es sich vorzugsweise um Kunststoff-Spritzgussteile.

Weitere Merkmale, Vorteile und Einzelheiten der Erfindung ergeben sich aus den beigefügten Ansprüchen und/oder aus der nachfolgenden Beschreibung sowie der beigefügten zeichnerischen Darstellung einer besonders vorteilhaften Ausführungsform; in der Zeichnung zeigen:
Fig. 1 eine perspektivische Darstellung des Werkzeugträgers im zusammengebauten Zustand;
Fig. 2 die verschiedenen Teile des Werkzeugträgers nach Art einer Explosionszeichnung;
Fig. 3 einen Schnitt durch den Werkzeugträger nach der Linie 3-3, wobei ein Werkzeugschaft strichpunktiert angedeutet wurde;
Fig. 4 eine Draufsicht auf eine andere Ausführungsform des Tragplattenabschnitts des erfindungsgemässen Werkzeugträgers, und
Fig. 5 einen Schnitt durch den Halter der erfindungsgemässen Werkzeug-Lagereinrichtung, wobei ein eingehängter Werkzeugträger strichpunktiert angedeutet wurde.

Der in Figur 1 gezeigte Werkzeugträger 10 besteht im wesentlichen aus einer ungefähr quaderförmigen Basis 12, einem Tragplattenabschnitt 14, der mittels zweier wandartiger Stützen 16 auf der Basis 12 ruht, und hohlkegelstumpfförmigen Schaftaufnahmen 18, in die Werkzeugschäfte 20, von denen einer in Figur 3 strichpunktiert angedeutet wurde, eingesetzt werden können.

Anhand der Figuren 2 und 3 sollen nun die einzelnen Teile des Werkzeugträgers näher erläutert werden.

Die Basis 12 besitzt eine obere Wand 22 mit einer Öffnung 24, in die eine Halteplatte 26 eingelegt werden kann. Die letztere liegt auf an den Rand der Öffnung 24 angeformten Vorsprüngen 28 auf und besitzt Löcher 30, in die die Schaftaufnahmen 18 eingreifen, so dass die letzteren am Kippen unter dem Einfluss schwerer Werkzeuge gehindert werden.

Die an den Tragplattenabschnitt 14 angeformten, wandförmigen Stützen 16 besitzen jeweils zwei glatte Vorsprünge 34 und drei widerhakenförmig gestaltete Zungen 36; die Vorsprünge 34 greifen in Löcher 38 in der oberen Wand 22 der Basis 12 ein, während die Nasen der Zungen 36 die obere Wand 22 hintergreifen, wenn der Tragplattenabschnitt 14 mit seinen Stützen 16 an der Basis 12 verrastet ist (s. Figur 3).

Der Tragplattenabschnitt 14 hat oben eine Ausnehmung 40 mit einer umlaufenden Auflageschulter 42, so dass eine Deckplatte 44 mit Öffnungen 46 zum Einsetzen der Schaftaufnahmen 18 in die Ausnehmung 40 eingelegt und dort beispielsweise durch Kleben oder Schweissen befestigt werden kann. Es ist aber durchaus auch möglich, an den Tragplattenabschnitt 14 eine entsprechende Deckplatte unmittelbar anzuformen, wobei dann nur ein Teil eines Herstellungswerkzeugs ausgewechselt werden muss, wenn ein Tragplattenabschnitt mit einer anderen Öffnungsgrösse oder Öffnungsanzahl herzustellen ist.

Die Schaftaufnahmen 18 besitzen in die Löcher 30 der Halteplatte 26 eingreifende Zentrierstege 60 und einen Auflageflansch 62, der auf der Deckplatte 44 aufliegt.

Die Figur 4 zeigt eine Draufsicht auf eine zweite Ausführungsform des Tragplattenabschnitts 14' des erfindungsgemässen Werkzeugträgers. Dieser Tragplattenabschnitt weist eine Deckplatte 44' mit fünf Öffnungen 46' kleineren Durchmessers auf. Dank der Erfindung ist lediglich erforderlich, entsprechend dimensionierte Schaftaufnahmen und eine geänderte Halteplatte 26 herzustellen, da alle übrigen Teile des Werkzeugträgers gleich sein können wie bei der Ausführungsform nach den Figuren 1 bis 3.

Die Figur 5 zeigt einen Vertikalschnitt durch einen von einem Metallprofil gebildeten Halter 70, der einen Steg 72 und einen Vorsprung 74 aufweist. Der Tragplattenabschnitt 14 des Werkzeugträgers 10 bildet an seinen beiden Längsseiten jeweils einen Einhängeflansch 76, der so nach unten abgewinkelt ist, dass eine Nut 78 entsteht.

In diese kann der Steg 72 des Halters 70 eingesetzt werden, wobei dann der Vorsprung 74 mit Höhespiel zwischen den Einhängeflansch 76 und die obere Wand 22 der Basis 12 eingreift. Ausgehängt wird der Werkzeugträger 10, indem er gemäss Figur 5 angehoben und um den Steg 12 im Gegenuhrzeigersinn geschwenkt wird, so dass er den Vorsprung 74 freigibt und nach oben ausgehoben werden kann. Dank der Schrägstellung der am Halter 70 aufgehängten Werkzeugträger 10 verhindert deren Eigengewicht ein Wegschwenken vom Halter 70, da der Schwerpunkt des Werkzeugträgers mit und ohne eingesetzte Werkzeuge gemäss Figur 5 rechts von einer vertikalen Ebene liegt, die durch den oberen Rand des Stegs 72 verläuft.

## Patentansprüche

1. Werkzeug-Lagereinrichtung mit einem ungefähr kastenförmigen Werkzeugträger (10), der eine ungefähr quaderförmige Basis (12) sowie einen oberen Tragplattenabschnitt (14) besitzt, welcher mit seinem Rand einen Einhängeflansch (76) bildet und zum Einsetzen von Werkzeugschäften in seiner Oberseite mehrere Öffnungen (46) aufweist, an die sich nach unten als rohrförmige Ansätze ausgebildete Schaftaufnahmen (18) anschliessen, dadurch gekennzeichnet, dass die Basis (12), der Tragplattenabschnitt (14) und die Schaftaufnahmen (18) als separat hergestellte Teile ausgebildet sind, dass die Schaftaufnahmen (18) mit dem Tragplattenabschnitt (14) und der letztere mit der Basis (12) verbunden sind bzw. ist und dass zwischen Basis (12) und Tragplattenabschnitt (14) eine Halteplatte (26) vorgesehen ist, die eine der Anzahl der Schaftaufnahmen (18) entsprechende Anzahl von Löchern (30) für einen passenden Eingriff der Werkzeugschäfte (20) bzw. der Schaftaufnahmen (18) besitzt.

2. Einrichtung nach Anspruch 1, dadurch gekennzeichnet, dass der Tragplattenabschnitt (14) über Stützen (16) mit der Basis (12) verbunden ist.

3. Einrichtung nach Anspruch 2, dadurch gekennzeichnet, dass die Stützen (16) an den Tragplattenabschnitt (14) angeformt sind.

4. Einrichtung nach Anspruch 2 oder 3, gekennzeichnet durch eine Rastverbindung (36, 22, 24) zwischen der Basis (12) und den Stützen (16).

5. Einrichtung nach Anspruch 4, dadurch gekennzeichnet, dass die Basis (12) mindestens eine Öffnung (24, 38) zum Einsetzen der Stützen (16) in die Basis aufweist, dass an der letzteren und den Stützen Anschläge zur Begrenzung des Eingriffs der Stützen in die Basis vorgesehen sind und dass die Stützen Rastvorsprünge (36) zum Einrasten an der Basis aufweisen.

6. Einrichtung nach einem oder mehreren der Ansprüche 2, bis 5, dadurch gekennzeichnet, dass die Stützen (16) als ungefähr senkrecht zum Tragplattenabschnitt (14) verlaufende Wände ausgebildetsind.

7. Einrichtung nach einem oder mehreren der vorstehenden Ansprüche, dadurch gekennzeichnet, dass die Schaftaufnahmen (18) im Bereich ihrer oberen Enden radiale Vorsprünge (62) besitzen, mit denen sie auf einer die Öffnungen (46) aufweisenden Deckplatte (44) des Tragplattenabschnitts (14) aufliegen.

8. Einrichtung nach Anspruch 7, dadurch gekennzeichnet, dass der Tragplattenabschnitt (14) an seiner Oberseite eine Ausnehmung (40) zum Einlegen der Deckplatte (44) aufweist.

9. Einrichtung nach einem oder mehreren der vorstehenden Ansprüche, dadurch gekennzeichnet, dass der Tragplattenabschnitt (14) - in der Draufsicht - nicht über die Basis (12) hinausragt.

10. Einrichtung nach einem oder mehreren der vorstehenden Ansprüche, dadurch gekennzeichnet, dass der Tragplattenabschnitt (14) mit seinen beiden Längsrandbereichen jeweils einen Einhängeflansch (76) bildet.

11. Einrichtung nach einem oder mehreren der vorstehenden Ansprüche, dadurch gekennzeichnet, dass der Einhängeflansch (76) nach unten abgewinkelt ist und sich im Vertikalabstand von der Basisoberseite (22) befindet, dass ein horizontal verlaufender Halter (70) zum Einhängen mehrerer Werkzeugträger (10) vorgesehen ist, dessen Profil einen Vorsprung (74) zum Eingreifen zwischen Basisoberseite (22) und Einhängeflansch (76) sowie einen an diesen Vorsprung (74) angeformten, stehenden Steg (72) zum Hintergreifen des Einhängeflanschs aufweist.

12. Einrichtung nach Anspruch 11, dadurch gekennzeichnet, dass der Halter (70) derart orientiert ist, dass sein Steg (72) gegenüber der Vertikalen in Richtung auf den Werkzeugträger (10) geneigt ist.

13. Einrichtung nach Anspruch 7, dadurch gekennzeichnet, dass die Deckplatte an den Tragplattenabschnitt angeformt ist.

14. Einrichtung nach einem oder mehreren der vorstehenden Ansprüche, dadurch gekennzeichnet, dass die Basis (12) an ihrer Oberseite eine Öffnung (24) zum Einsetzen der Halteplatte (26) aufweist.

## Claims

1. A tool bearing device comprising an approximately box-shaped tool carrier (10) having an approximately parallelepiped base (12) and an upper carrier plate section (14) forming a suspension flange (76) with its edge and including a plurality of openings (46) in its upper side for insertion of tool shanks, said openings being connected with downwardly extending shank holders (18) designed as tubular attachments, characterized in that the base (12) of the carrier plate section (14) and the shank holders (18) are designed as separately manufactured parts, that the shank holders (18) are connected with the carrier plate section (14) and the latter is connected with the base (12) and that a support plate (26) is provided between base (12) and carrier plate section (14) and includes a number of holes (30) corresponding to the number of shank holders (18) for fitting engagement of the tool shanks (20) or shank holders (18), respectively.

2. Device as defined in claim 1, characterized in that the carrier plate section (14) is connected with the base (12) via supports (16).

3. Device as defined in claim 2, characterized in that the supports (16) are integrally molded to the carrier plate section (14).

4. Device as defined in claims 2 or 3, characterized by an interlocking connection (36, 22, 34) between the base (12) and the supports (16).

5. Device as defined in claim 4, characterized in that the base (12) has at least one opening (24, 38) for insertion of the supports (16) into the base, that stops are provided on the supports and the base for limiting penetration of the supports into the base and that the supports have locking projections (36) for engaging the base.

6. Device as defined in any or several of claims 2 to 5, characterized in that the supports (16) are designed as walls extending approximately perpendicular to the carrier plate section (14).

7. Device as defined in any or several of the preceding claims, characterized in that the shank holders (18) have radial projections (62) in the region of their upper ends for resting on a cover plate (44) of the carrier plate section (14), said cover plate having the openings (46) formed therein.

8. Device as defined in claim 7, characterized in that the carrier plate section (14) has a recess (40) in its upper side for receiving the cover plate (44).

9. Device as defined in any or several of the preceding claims, characterized in that the carrier plate section (14), in the plan view, does not project outwards beyond the base (12).

10. Device as defined in any or several of the preceding claims, characterized in that the carrier plate section (14) forms a suspension flange (76) with each of its two longitudinal edge regions.

11. Device as defined in any or several of the preceding claims, characterized in that the suspension flange (76) is angled downwardly and is vertically spaced from the upper side (22) of the base, that a horizontally extending holder (70) is provided for supporting a plurality of tool carriers (10), the profile of said holder including a projection (74) for engaging between base upper side (22) and suspension flange (76) as well as an upright web (72) integrally molded on said projection (74) for engaging the rear side of the suspension flange.

12. Device as defined in claim 11, characterized in that the holder (70) is oriented such that its web (72) is inclined in relation to the vertical towards the tool carrier (10).

13. Device as defined in claim 7, characterized in that the cover plate is integrally molded on the carrier plate section.

14. Device as defined in any or several of the preceding claims, characterized in that the base (12) has in its upper side an opening (24) for insertion of the support plate (26).

## Revendications

1. Dispositif de support d'outil comprenant un porte-outil (10) approximativement en forme de caisse qui comporte une base approximativement parallélépipédique ainsi qu'une partie de plaque de support (14) supérieure qui forme avec son bord un rebord de suspension (76) et qui, pour l'introduction de tiges d'outil, présente dans sa face supérieure plusieurs ouvertures (46) auxquelles se raccordent vers le bas des logements de tige (18) réalisés sous la forme d'apendices tubulaires, caractérisé en ce que la base (12) de la partie de plaque de support (14) et les logements de tige (18) sont réalisés sous la forme de pièces fabriquées séparément, en ce que les logements de tige (18) sont reliés à la partie de plaque de support (14), cette dernière étant reliée à la base (12), et en ce que, entre la base (12) et la partie de plaque de support (14), il est prévu une plaque de maintien (26) qui comporte un nombre de trous (30) correspondant au nombre des logements de tige (18) pour permettre un engagement adapté des tiges d'outil (20) et respectivement des logements de tige (18).

2. Dispositif suivant la revendication 1, caractérisé en ce que la partie de plaque de support (14) est reliée à la base (12) par l'intermédiaire de montants (16).

3. Dispositif suivant la revendication 2, caractérisé en ce que les montants (16) sont façonnés sur la partie de plaque de support (14).

4. Dispositif suivant l'une des revendications 2 et 3, caractérisé par une liaison à encliquetage (36, 22, 24) entre la base (12) et les montants (16).

5. Dispositif suivant la revendication 4, caractérisé en ce que la base (12) présente au moins une ouverture (24, 38) pour l'introduction des montants (16) dans la base, en ce que des butées pour limiter l'engagement des montants dans la base sont prévues sur cette dernière et sur les montants et en ce que les montants présentent des saillies d'encliquetage (36) destinées à entrer en prise sur la base.

6. Dispositif suivant une ou plusieurs des revendications 2 à 5, caractérisé en ce que les montants (16) sont réalisés sous la forme de parois qui s'étendent approximativement perpendiculairement à la partie de plaque de support (14).

7. Dispositif suivant une ou plusieurs des revendications précédentes, caractérisé en ce que les logements de tige (18) comportent, dans la zone de leur extrémité supérieure, des saillies radiales (62) par lesquelles ils reposent sur une plaque de recouvrement (44), présentant des ouvertures (46), de la partie de plaque de support (14).

8. Dispositif suivant la revendication 7, caractérisé en ce que la partie de plaque de support (14) présente, sur sa face supérieure, un évidement (40) pour l'insertion de la plaque de recouvrement (44).

9. Dispositif suivant une ou plusieurs des revendications précédentes, caractérisé en ce que la partie de plaque de support (14) ne fait pas saillie au-delà de la base (12), dans une vue en plan.

10. Dispositif suivant une ou plusieurs des revendications précédentes, caractérisé en ce que la partie de plaque de support (14) forme un rebord de suspension (76) avec chacune de ses deux zones de bord longitudinales.

11. Dispositif suivant une ou plusieurs des re- vendiations précédentes, caractérisé en ce que le rebord de suspension (76) est coudé vers le bas, en se trouvant à une certaine distance verticale de la face supérieure (22) de la base, en ce qu'un élément de retenue (70) qui s'étend horizontalement est prévu pour la suspension de plusieurs porte-outils (10), le profil de cet élément présentant une saillie (74) pour pénétrer entre la face supérieure (22) de la base et le rebord de suspension (76) ainsi qu'une aile (72) dressée, façonnée sur cette saillie (74), pour prendre derrière le rebord de suspension.

12. Dispositif suivant la revendication 11, caractérisé en ce que l'élément de retenue (70) est orienté de façon que son aile (72) soit inclinée par rapport à la verticale en direction du porte-outils (10).

13. Dispositif suivant la revendication 7, caractérisé en ce que la plaque de recouvrement est façonnée sur la partie de plaque de support.

14. Dispositif suivant une ou plusieurs des revendications précédentes, caractérisé en ce que la base (12) présente sur sa face supérieure une ouverture (24) pour l'introduction de la plaque de maintien (26).
